# EUROPÄISCHE PATENTSCHRIFT

(11) **EP 3 099 142 B1**
(45) Veröffentlichungstag und Bekanntmachung des Hinweises auf die Patenterteilung: **24.07.2019**
(21) Anmeldenummer: 16171643.6
(22) Anmeldetag: 27.05.2016
(51) Int. Cl.: H05B 37/00, H05B 37/02

(54) **BELEUCHTUNGSSYSTEM MIT ÜBERTRAGUNG VON SIGNALEN ÜBER LICHT**
ILLUMINATION SYSTEM WITH TRANSMISSION OF SIGNALS BY LIGHT
SYSTÈME D'ÉCLAIRAGE AVEC TRANSMISSION DE SIGNAUX PAR LA LUMIÈRE

(30) Priorität: 28.05.2015 DE 202015102756 U
(43) Veröffentlichungstag der Anmeldung: 30.11.2016
(73) Patentinhaber: Tridonic GmbH & Co KG, 6851 Dornbirn (AT)
(72) Erfinder: Moosmann, Florian, 6850 Dornbirn (AT)
(74) Vertreter: Beder, Jens

(56) Entgegenhaltungen:
- WO-A1-2014/170290
- US-A1- 2014 301 737

## Beschreibung

Die vorliegende Erfindung betrifft ein Beleuchtungssystem umfassend zumindest eine Leuchte zur Übermittlung eines Signals von einer Leuchte an eine abgesetzte Ausgabeeinheit. Insbesondere ist das System geeignet, eine Wartezeitinformation über die Wartezeit an einer Kasse an eine von der Leuchte abgesetzte Ausgabeeinheit mittels Modulation des von der Leuchte emittierten Lichts zu übertragen. Weiter ist eine entsprechend eingerichtete Leuchte Gegenstand der Erfindung.

Aus neueren funkbasierten Verfahren ist es bekannt, Funkbaken (engl. beacon) zur Übertragung von Informationen zu verwenden. Verfahren wie iBeacon™ nutzen Funkbaken zum periodischen Aussenden eines Signals, wobei das Signal einen die Funkbake eindeutig bezeichnenden Code umfasst. Als Übertragungsverfahren werden Verfahren wie Bluetooth™ Low Energy (BLE) eingesetzt. Ein geeigneter Empfänger vermag mittels Auswertung des empfangenen Signals, Extraktion des Codes und danach Zugriff auf eine Datenbank den Sender, also die Funkbake, und deren Standort zu bestimmen. Damit sind Anwendungen wie Standortbestimmung des Empfängers über Trilateration oder das Starten einer spezifischen Anwendungsprogramms (Applikation - engl. "App") ausgelöst durch den Empfang des Signals möglich.

Weiter ist es grundsätzlich bekannt, Licht für die Übertragung von Information einzusetzen. In Übertragungsverfahren über sichtbares Licht im freien Raum, wie beispielsweise VLC (Visible Light Communication), werden über ein lichtemittierendes Element und das von diesem lichtemittierende Element ausgestrahlte Licht für den Menschen nicht wahrnehmbar gepulste Lichtsignale, die eine codierte Information enthalten, übertragen. Ein Empfangselement ist, vergleichbar einer Kamera dazu eingerichtet, das gepulste Lichtsignal zu empfangen, die übertragene Information zu extrahieren und anschließend die übertragene Information auszugeben. In vorliegender Anmeldung ist der Begriff VLC dahingehend verwendet, dass das für VLC eingesetzte Leuchtmittel zugleich eine Beleuchtungsfunktion durch Abgabe von für einen Betrachter sichtbaren Lichts und darüber hinaus eine Kommunikationsfunktion durch für einen Betrachter nicht wahrnehmbare Modulation des sichtbaren Lichts zu Übertragung eines informationstragenden Signals erfüllt. Das Signal ist aus dem abgestrahlten, modulierten Licht mittels einer geeigneten Empfangsvorrichtung zurückzugewinnen. Die dafür notwendigen Schritte umfassen Empfangen des Lichts, Demodulation des empfangenen Lichts zur Gewinnung des Datensignals und anschließend Decodieren des Datensignals, um die im Datensignal vorhandene Information zu extrahieren.

Halbleiterleuchtdioden werden zunehmend als Leuchtmittel verwendet und eignen sich insbesondere auch für eine Anwendung als Leuchtmittel für Beleuchtung und gleichzeitig als Sendeelement für eine Kommunikation über sichtbares Licht (VLC). Als Empfänger zur Verwendung in VLC-Übertragungssystemen können elektronische Vorrichtungen, die beispielsweise einen Fotodetektor als lichtempfindliches Element aufweisen, eingesetzt werden. In anderen Anwendungen ist ein mobiles Teilnehmerendgerät, beispielsweise ein Mobiltelefon, ein Tablet, ein Smartphone, etc., die in der Regel eine eigene integrierte Kamera aufweisen, ausreichend. Der Bildsensor der Kamera eines dieser mobilen Geräte weist typischerweise ein Array von Fotodioden auf, das in manchen Anwendungsfällen als Empfängerelement einer einzelnen Fotodiode überlegen ist, beispielsweise bei einer Kommunikation über mehrere parallele Kanäle oder für eine verbesserte räumliche Auflösung. Im Fall eines mobilen Teilnehmerendgeräts wird bevorzugt eine spezialisierte Applikation (App) oder Anwendungsprogramm zur Bereitstellung der Kommunikationsfunktion auf dem mobilen Teilnehmerendgerät laufen. Diese spezialisierte Applikation kann weitere Module zur Erfüllung anwendungsspezifischer Dienste umfassen oder eine Schnittstelle zu solchen dienstorientierten Applikationen aufweisen, die sich der Kommunikationsapplikation zur Bereitstellung ihrer jeweiligen Dienste bedienen.

Die internationale Veröffentlichung WO 2014/170290 A1 offenbart ein Produktinformationssystem, das eine Lichtquelle zur Beleuchtung eines zu verkaufenden Produktes, eine Detektionseinheit zur Detektion eines auf dem Produkt angebrachten identifizierenden Elements, eine Verarbeitungseinheit zu Erzeugung eines produktspezifischen Codes auf Grundlage des detektierten identifizierenden Elements, sowie eine Steuereinheit zur Ansteuerung der Lichtquelle in der Weise, das der erzeugte produktspezifische Code auf das abgegebene Licht der Lichtquelle moduliert wird.

Zwar setzt das in der Veröffentlichung WO 2014/170290 A1 gezeigte Verfahren sichtbares Licht zur Kommunikation eines identifizierenden Elements an eine abgesetzte Vorrichtung ein, allerdings wird das mittels Licht übertragene identifizierende Element lediglich als eine das Produkt bezeichnende Information genutzt.

Um beispielsweise in einem Kassenbereich eines Ladenlokals einem Kunden eine Kasse mit der kürzesten Wartezeit zuzuweisen, ist allerdings neben einer standortspezifischen Information eine zusätzliche Zeitinformation oder Information über eine bestimmte Warteschlange unter mehreren möglichen Warteschlangen nötig. Ein ergänzender Zugriff über eine Internetverbindung, um einen Hinweis auf eine optimale Warteschlange zu erhalten unter Nutzung eines identifizierenden Elements führt zu zusätzlicher Verzögerung und Bindung von Prozessor- sowie Datenübertragungskapazität und ist daher nachteilig.

Ausgehend von dem zuvor beschriebenen Problem liegt der vorliegenden Erfindung die Aufgabenstellung zugrunde, eine effiziente Übertragung einer Information über eine Wartezeit bereitzustellen.

Die Aufgabe wird erfindungsgemäß durch ein System umfassend mindestens ein Leuchtmittel mit den Merkmalen des unabhängigen Anspruchs gelöst.

Ein erfindungsgemäßes Beleuchtungssystem umfasst mindestens eine Leuchte und zeichnet sich dadurch aus, dass die Leuchte dafür ausgelegt ist, ein Signal an mindestens eine abgesetzte Ausgabevorrichtung zu senden, wobei das Signal eine Wartezeitinformation umfasst.

Vorteilhafte Weiterbildungen der Erfindung sind Gegenstand der auf den unabhängigen Anspruch rückbezogenen abhängigen Ansprüche.

Besonders bevorzugt ist das Beleuchtungssystem dadurch gekennzeichnet, dass die mindestens eine Leuchte zumindest ein Leuchtmittel und ein Steuermittel ausgelegt zur Steuerung einer Lichtabgabe des Leuchtmittels umfasst. Das Steuermittel ist dafür ausgelegt, die Wartezeitinformation mittels Modulation des von dem Leuchtmittel emittierten Lichts an die mindestens eine abgesetzte Ausgabevorrichtung zu übertragen.

Das Steuermittel (Steuereinheit) ist dabei geeignet, das Signal umfassend eine Information über eine Wartezeit zu erzeugen oder von einer externen Steuereinheit des Beleuchtungssystems zu erhalten und an das zumindest eine Leuchtmittel so anzusteuern, dass das von dem Leuchtmittel die Warezeitinformation unmittelbar umfasst. Damit ist eine separater Zugriff einer Ausgabevorrichtung über einen zusätzlichen Kommunikationskanal auf die Wartezeitinformation nicht mehr notwendig. Das vorhandene Leuchtmittel und die vorhandene Beleuchtungsinfrastruktur wird in vorteilhafter Weise für die Übermittlung von anwendungsspezifischen Daten an die abgesetzte Ausgabevorrichtung genutzt, so dass die ergänzende Infrastrukturkosten und Betriebskosten für die Beleuchtung effizient eingesetzt werden.

Ein Beleuchtungssystem nach einer vorteilhaften Ausführungsform der Erfindung, umfasst mindestens eine abgesetzte Ausgabevorrichtung in Form eines mobiles persönliches Geräts und/oder eine fest installierte Anzeigevorrichtung und/oder eine an einem bewegbaren Behälter installierte Anzeigevorrichtung und/oder einer Projektionsvorrichtung für ein Informationselement und/oder eine akustische Wiedergabevorrichtung.

Ein vorteilhaftes erfindungsgemäßes Beleuchtungssystem umfasst ein Lichtschienensystem, eine Punktlichtquelle, eine wand- oder regalmontierte Leuchte und/oder eine deckenmontierte Leuchte.

In einem besonders bevorzugten Beleuchtungssystem ist die Steuervorrichtung dafür ausgelegt, das Signal kontinuierlich zu senden, und/oder periodisch und/oder auf eine Anfrage der mindestens einen abgesetzten Ausgabevorrichtung zu senden.

Ein vorteilhaftes Beleuchtungssystem entsprechend einer Ausführungsform der Erfindung zeichnet sich dadurch aus, dass das Beleuchtungssystem weiter Detektionsmittel umfasst, die ausgelegt sind, die Anwesenheit (Präsenz) einer oder mehrerer Personen zu detektieren (erkennen). Das Beleuchtungssystem ist dabei insbesondere so ausgelegt, die Wartezeitinformation zu senden, wenn die Detektionsmittel eine oder mehrere Personen detektieren.

Weiter zeichnet sich das erfindungsgemäßes Beleuchtungssystem dadurch aus, dass die Leuchte zusätzlich Funkmittel umfasst, wobei die Funkmittel geeignet sind, die Wartezeitinformation zu übertragen und/oder ein Antwortsignal der zumindest einen abgesetzten Ausgabevorrichtung zu empfangen und/oder ein Messsignal zu empfangen. Solche Funkmittel können beispielsweise einen Transceiver für eine funkgestützte Kommunikation nach einem Bluetooth™-Standard oder einem vergleichbaren lokalen Funknetzwerk (WLAN) enthalten.

In einer weiteren bevorzugten Ausführungsform des erfindungsgemäßen Beleuchtungssystems umfasst das Beleuchtungssystem eine Ultraschalleinheit. Die Ultraschalleinheit ist bei der Verwendung innerhalb des Beleuchtungssystems dahingehend ausgelegt, eine Information über Waren in mindestens einem mobilen Behälter zu ermitteln. Die Steuervorrichtung oder eine zentrale Steuereinheit ist dafür eingerichtet, die Information über die Waren in dem mindestens einen mobilen Behälter zur Ermittlung der Zeitinformation über die Wartezeiten an der Kasse und der zumindest einen weiteren Kasse zu verwenden.

Ein erfindungsgemäßes Beleuchtungssystem nach einer weiteren vorteilhaften Ausführungsform ist dadurch gekennzeichnet, dass zumindest eine Empfangsvorrichtung angeordnet zumindest an der Kasse und/oder der zumindest einen weiteren Kasse ausgelegt ist, die Wartezeitinformation zu empfangen und anzuzeigen. Die Wartezeitinformation lässt sich so besonders vorteilhaft für die Ausgestaltung eines im Betrieb optimierten Kassenbereich eines größeren Ladenlokals einsetzen.

Bevorzugt weist ein erfindungsgemäßes Beleuchtungssystem eine Druckerfassungsvorrichtung angeordnet in mindestens einem mobilen Behälter auf, die dafür eingerichtet ist, einen Messwert zu ermitteln und in dem Messsignal an die Beleuchtungsvorrichtung zu übermitteln.

Vorteilhafterweise ist ein erfindungsgemäßes Beleuchtungssystem insbesondere mit der Steuervorrichtung und/oder einer zentralen Steuereinheit dafür ausgelegt, die Wartezeitinformation aus dem empfangenen Messwert und/oder weiteren Daten zu ermitteln.

Ein Beleuchtungssystem nach einer weiteren Ausführung der Erfindung ist dadurch gekennzeichnet, dass zumindest eine Ausgabevorrichtung angeordnet an der Kasse und/oder der zumindest einen weiteren Kasse ausgelegt ist, die Wartezeitinformation zu empfangen und die empfangene Wartezeitinformation auszugeben. Eine Ausgabe der Wartezeitinformation kann beispielsweise akustisch oder visuell erfolgen.

Die technische Aufgabe wird ebenfalls durch eine Leuchte gelöst, die in einem Beleuchtungssystem entsprechend nach einer der vorstehenden geschilderten Ausführungsformen einsetzbar und dafür ausgelegt ist, ein Signal an mindestens eine abgesetzte Ausgabevorrichtung zu senden, wobei das Signal eine Wartezeitinformation umfasst.

Nachfolgend wird die Erfindung anhand der beiliegenden Zeichnung näher erläutert. Dabei zeigt
- Fig.1: eine schematische Ausgestaltung einer erfindungsgemäßen Leuchte in einem Blockschaltbild,
- Fig.2: eine beispielhafte räumliche Ausgestaltung einer erfindungsgemäße Anordnung, und
- Fig.3: eine schematische Ausgestaltung einer erfindungsgemäßen Anordnung in einem Kassenbereichs.

Dabei zeigen in den Figuren gleiche Bezugszeichen dieselben oder entsprechende Elemente. Aus Gründen der Darstellung wird in der folgenden Beschreibung vorteilhafter Ausführungsbeispiele der erfindungsgemäßen Lehre auf eine Wiederholung weitgehend verzichtet.

In Fig.1 ist eine schematische Ausgestaltung einer erfindungsgemäßen Leuchte 1 in einem Blockschaltbild gezeigt.

Die in Figur 1 gezeigte Leuchte 1 ist auf die Verwendung in einem erfinderischen Beleuchtungssystem ausgelegt. Die Leuchte 1 umfasst in einem nicht gezeigten Gehäuse eines oder mehrere Leuchtmittel 2, 3. Die Leuchtmittel 2, 3 weisen in der dargestellten Leuchte 1 jeweils mindestens ein Leuchtelement 2.1, 3.1, im gezeigten Fall Leuchtdioden 2.1, 3.1, auf. Die Leuchtdioden 2.1, 3.1 sind insbesondere für den Einsatz in einer Leuchte 1 mit einer zusätzlichen Funktionalität zur Datenübertragung mittels sichtbarem Licht geeignet.

Weiter weist die Leuchte 1 ein Betriebsgerät 4, beispielsweise einen LED Konverter 4 zur Ansteuerung der Leuchten 2, 3 auf. Das Betriebsgerät 4 weist hierzu einen Netzeingang V_{AC} auf, über den mittels einer Netzverbindung 5 beispielsweise eine Netzwechselspannung dem Betriebsgerät zugeführt wird. Weiter weist das Betriebsgerät 4 eine oder mehrere Gleichspannungsausgänge V_{DC}, über die die Leuchtmittel 2, 3 mit einem Gleichstrom über die Leuchtmittelverbindungen 6.1, 6.2 versorgt werden. Das Betriebsgerät 4 kann weiter über eine bidirektionale Datenverbindung 8 eine Schnittstelle zu leuchtenexternen Baugruppen des Beleuchtungssystems bereitstellen. Über die im vorliegenden Beispiel bidirektional ausgeführte Datenverbindung 8, die ebenso als ein Busverbindung ausgebildet sein kann, sind beispielsweise Betriebsparameter der Leuchte extern einstellbar, können Statusmeldungen der Leuchte 1 übermittelt und/oder abgefragt werden, können weitere Zusatzfunktionen der Leuchte 1 , die beispielsweise mittels Zusatzmodulen in die Leuchte integriert sein können, nach extern, oder auch intern zur Leuchte 1 angeordneten, weiteren Modulen Daten austauschen. Über diese bidirektionale Datenverbindung 8 kann ein externes Steuergerät des Beleuchtungssystems mit der Leuchte 1 kommunizieren. Diese Datenverbindung 8 ist nicht notwendigerweise über das Betriebsgerät 4 zu realisieren, sondern kann auch verteilt über mehrere Baugruppen der Leuchte 1 implementiert werden, oder aber in einer Steuereinheit (Steuermittel) 16 der Leuchte 1 angeordnet sein. Das Betriebsgerät 4 weist darüber hinaus eine weitere Stromversorgungsschnittstelle auf, über die mittels der Stromversorgungsleitung 7 für weitere in der Leuchte angeordnete Funktionseinheiten eine Versorgungsspannung bereitgestellt werden kann.

Erfindungsgemäß weist die Leuchte 1 eine Steuereinheit 16 auf, die spezifische Funktionen für die Übertragung von Signalen, insbesondere auch Signalen mit einer Wartezeitinformation bereitstellt. Hierzu umfasst die Steuereinheit 16 eine Datenschnittstelle auf, über die mittels einer Datenverbindung 11 Daten mit weiteren innerhalb der Leuchte angeordneten Funktionsmodulen, vor allem aber auch mit einem extern zur Leuchte angeordneten Steuergerät des erfindungsgemäßen Beleuchtungssystems ausgetauscht werden können. Über diese Datenverbindung 11 können insbesondere auch über ein geeignetes Signal mittels sichtbaren Lichts zu übertragende Daten von der Steuereinheit 16 empfangen werden. Weiter zeigt die Steuereinheit 16 nach Figur 1 einen Modulationssignalausgang, über den die mittels sichtbaren Lichts zu übertragenden Daten an eine Modulationseinheit 9 als Modulationssignal 10 übermittelt werden. Die Modulationseinheit 9 ist in Figur 1 als separates Modul ausgebildet. Es ist aber ebenso möglich, dass die Modulationseinheit 9 als Teil eines Betriebsgeräts 4 oder als Teil eines Leuchtmittels 2, 3 innerhalb der Leuchte 1 ausgebildet ist.

Die Modulationseinheit 9 erhält einerseits von dem Betriebsgerät 4 ein geeignetes Gleichspannungssignal über die Leuchtmittelverbindung 6.2 zur Ansteuerung des Leuchtmittels 3 und andererseits ein Modulationssignal 10 von dem Steuergerät 16. Das Modulationssignal 10 umfasst die zu übertragenden Daten. Die zu übertragenden Daten werden in der Modulationseinheit 9 mittels eines geeigneten Modulationsverfahrens auf das Signal zur Ansteuerung des Leuchtmittels 3 moduliert und als moduliertes Ansteuersignal 6.3 von der Modulationseinheit 9 zur Ansteuerung des Leuchtmittels 3 verwendet. In einem vorteilhaften Ausführungsbeispiel wird die zu übertragende Information beispielsweise durch eine Pulsbreitenmodulation auf das Signal 6.2 zur Ansteuerung des Leuchtmittels 3 aufgeprägt und das pulsbreitenmodulierte Ansteuersignal 6.3 zur Ansteuerung des Leuchtmittels 3 genutzt. Das von dem Leuchtmittel 3 bzw. der Leuchtdiode 3.1 ausgestrahlte Licht enthält somit die zu übertragende Information über eine Wartezeit. Ein lichtempfindliches Element als Empfänger kann die übertragene Information über eine Wartezeit aus dem Licht mittels der Ausführen der Schritte Empfangen des Lichtsignals, Demodulieren des empfangen Lichtsignals und Dekodieren des demodulierten Lichtsignals extrahieren.

Die erfindungsgemäße Leuchte 1 zur Verwendung in einem Beleuchtungssystem ist darüber hinaus mit zwei weiteren Zusatzeinheiten gezeigt.

Besonders vorteilhaft ist es im Rahmen der vorliegenden Erfindung, wenn die Leuchte 1 eine zusätzliche Funkeinheit 12 umfasst. Das optionale Funkeinheit 12 kann beispielsweise über das Betriebsgerät 4 über die Spannungsversorgungsleitung 7 mit einer Betriebsspannung versorgt werden und für eine unidirektionale oder bevorzugt bidirektional ausgeführte Funkverbindung nach einem Kommunikationsstandard wie beispielsweise Bluetooth™ ausgelegt sein. Mittels einer Funkverbindung kann die Funkeinheit 12 mit weiteren Leuchten 1, mit externen Sensoren, beispielsweise Drucksensoren in mobilen Behältern, oder auch mit abgesetzten Ausgabevorrichtungen 22 oder speziellen Eingabegeräten kommunizieren und stellt somit für das Steuergerät 16 eine Funkkommunikationsschnittstelle über die Funkkommunikationsverbindung 13 bereit.

Eine weitere vorteilhafte Ausführungsform des erfindungsgemäßen Systems umfasst eine Leuchte 1 mit einer als Zusatzmodul in die Leuchte integrierten Ultraschalleinheit 14, die über eine Ultraschallsignalverbindung 15 mit dem Steuergerät kommuniziert. Die Ultraschalleinheit 14 ist bevorzugt dazu ausgebildet, mittels Laufzeitmessung eines Ultraschallpulses den Füllstand eines mobilen Behälters, also beispielsweise eines Einkaufskorbs oder Einkaufswagens in einem Ladenlokal zu erfassen und in einem entsprechenden Datensignal über die Ultraschallsignalverbindung 15 an das Steuergerät 16 zu übermitteln. Es ist besonders vorteilhaft, wenn die Ultraschalleinheit 14 im Kassenbereich eines Ladelokals in einer deckenmontierten Leuchte 20 angeordnet ist, um eine Information über eine Menge der Artikel in Einkaufswagen und Einkaufskörben von Personen im unmittelbaren Vorfeld der Kassen und insbesondere in Warteschlangen 39, 40, 41 an Kassen 36, 37, 38 zu ermitteln und an das Steuergerät 16 zu übermitteln. Erfindungsgemäß kann diese Information vor allem in Verbindung mit Daten über die Anzahl der Personen in den Warteschlangen 39, 40, 41 zu einer Voraussage zur Wartezeit eines Nutzers für jede Warteschlangen 39, 40, 41 und zur Ableitung einer Empfehlung einer bestimmten Warteschlange für einen Nutzer genutzt werden. Erfindungsgemäß kann diese Information über eine Wartezeit in dem Steuergerät 16 oder auch in einem externen, in Figur 1 nicht dargestellten, zentralen Steuergerät ermittelt und mittels der zur Kommunikation über sichtbares Licht ausgebildeten Leuchte 1 einem Nutzer zu Verfügung gestellt werden.

Als Ultraschall bezeichnet man Schall mit Frequenzen oberhalb des Hörfrequenzbereichs des Menschen. Er umfasst Frequenzen ab etwa 16 kHz. In Luft breitet sich Ultraschall überwiegend als Longitudinalwelle aus. Ultraschall wird je nach Material eines Hindernisses an dem Hindernis reflektiert, von dem Hindernis absorbiert, gestreut oder durchdringt das Hindernis.

Zur Erzeugung von Ultraschall in Luft eignen sich dynamische und elektrostatische Lautsprecher sowie insbesondere Piezolautsprecher, also membrangekoppelte Platten aus piezoelektrischer Keramik, die durch Umkehr des Piezo-Effekts zu Schwingungen angeregt werden. Mittels piezoelektrischer Kunststoffe lassen sich direkt Membranen ansteuern, um ein verbessertes Übertragungsverhalten zu erzielen. Der Empfang von Ultraschallwellen kann prinzipiell mit den gleichen elektrischen Wandlern geschehen, wie sie auch zu dessen Erzeugung verwendet werden. Die empfangenen elektrischen Signale können einer Frequenz-, Phasen- oder Amplitudenauswertung unterzogen werden. Über ein Echo-Laufzeitverfahren lassen sich mit Hilfe eines Ultraschallimpulses Laufzeiten für den reflektierten Ultraschallimpuls und mittels einer weiteren Auswertung der ermittelten Laufzeit und einer Behältergeometrie Füllstandmessungen für einen Behälter durchführen.

In Figur 2 ist eine schematische Ausgestaltung einer erfindungsgemäße Anordnung in einem Ladenlokal dargestellt. Die erfindungsgemäße Leuchte ist dabei in zwei Ausführungen gezeigt, die alternativ oder auch zugleich eingesetzt werden können. Eine erfindungsgemäße Leuchte 1 ausgeführt als deckenmontierte Leuchte 20 dient als Punktleuchte zur Ausleuchtung eines Bereichs unterhalb der Leuchte mittels dem von einem Leuchtmittel abgegebenen Licht 21 und ist zugleich ausgelegt, mittels moduliertem Licht 27 ein informationstragendes Signal 27 an eine abgesetzte Ausgabevorrichtung zu übertragen. Die deckenmontierte Anordnung eignet sich insbesondere zur Ausleuchtung eines umfassenden Bereichs eines Ladenlokals, beispielsweise einem Eingangsbereich oder einem Kassenbereich, und zur Übertragung von Information mittels modulierter Lichtsignale über diesen weiträumigen Bereich. Dies kann insbesondere eine Wartezeitinformation an einzelnen Kassen 36, 37, 38 eines Ladenlokals sein.

Das Ausführungsbeispiel des erfindungsgemäßen Beleuchtungssystems umfasst nach Fig. 2 ebenfalls eine regalmontierte Leuchte 18, die beispielsweise auch Teil eines Lichtschienensystems sein kann. Diese regalmontierte Leuchte 18 ist angeordnet, um einen Bereich eines Regals 17, also das Regal, die darin befindlichen Waren und insbesondere auch den Bereich unmittelbar vor dem Regal 17 mittels von einem Leuchtmittel 2, 3 abgegebenen Licht und mittels moduliertem Licht 19 eines Leuchtmittels 2, 3 den Bereich unmittelbar vor dem Regal 17 mit einer abgesetzte Ausgabevorrichtung dargestellt als ein persönliches mobiles Kommunikationsgerät 22 versorgen. Die regalmontierte Leuchte 18 ist daher besonders geeignet, einen durch mehrere Regale 17 als Grenze definierten Bereich eines Ladenlokals mit einem informationstragendem Signal 19 zu versorgen. Dabei kommt der Vorteil der Kommunikation mittels sichtbarem Licht besonders zu tragen, dass die Ausbreitung sichtbaren Lichts durch optische Barrieren verhindert wird und somit im Gegensatz zur Nutzung eines funkbasierten Übertragungsverfahrens eine Belastung durch elektromagnetische Strahlung gezielt gering gehalten werden kann. Damit ist eine hohe Akzeptanz des erfindungsgemäßen Beleuchtungssystems mit Leuchten 1, 18, 20 zu erwarten, im Gegensatz zu Systemen zur Datenübertragung mittels Funkwellen.

Eine abgesetzte Ausgabevorrichtung ist in Fig. 2 durch ein persönliches mobiles Kommunikationsgerät 22 in Form eines Mobilfunkgeräts (Smartphone) 22 oder auch eines mobilen persönlichen Computers mit berührungsempfindlichen Bildschirm (Tablet) gezeigt. Das gezeigte Smartphone 22 verfügt über eine Kamera 24 mittels der moduliertes Licht 19, 27 enthaltend eine Wartezeitinformation an Kassen 36, 37, 38 empfangen werden kann.

Hierzu kann in einem Ausführungsbeispiel eine spezielle Applikation auf das Smartphone geladen werden, die für eine Nutzung der Kamera 24 des Smartphones 22 als Empfangselement einer Kommunikation mittels sichtbaren Lichts notwendige Funktionen bereitstellt. Darüber hinaus kann die Applikation weitere Funktionen bereitstellen, die beispielsweise Demodulieren des empfangenen modulierten Lichts, Extrahieren der Wartezeitinformation aus dem demodulierten Signal, und Darstellen der Information auf einem Bildschirm 26 des persönlichen mobilen Kommunikationsgeräts 22 umfassen. Die Applikation kann weiter für die Darstellung einer empfangenen und extrahierten Information eine geeignete Nutzeroberfläche bereitstellen. Über die Nutzeroberfläche, auch als grafische Nutzeroberfläche (GUI) ausgeführt, kann ein Nutzer des persönlichen mobilen Kommunikationsgeräts 22 Eingaben tätigen und eine Anpassung von Grundeinstellungen der Applikation vornehmen. Eine weitere Möglichkeit ist die Eingabe von Daten über die Nutzerschnittstelle mittels geeigneter Eingabemittel des persönlichen mobilen Kommunikationsgeräts 22, die über einen weiteren Kommunikationskanal einen Rückkanal implementieren. Ein solcher Rückkanal kann beispielsweise über eine Bluetooth™ - Verbindung und/oder ein zellulares Mobilfunknetz und/oder eine lokales Funknetzwerk (WLAN) realisiert werden. Weiter ist das persönliche mobile Kommunikationsgerät 22 über diesen weiteren Kommunikationskanal mit einem globalen Netz, beispielsweise Internet, verbindbar und kann auf diesem Weg weitere Informationen unter Nutzung einer über VLC empfangenen Netzadresse beziehen, beispielsweise von einem entsprechenden Internetauftritt des Ladenlokals.

Des Weiteren können die Leuchten 18, 20 auch Informationen über die Produkte und/oder Angebote übermitteln. Die Ausgabevorrichtung 22 kann mit einer Rückmeldefunktion ausgestattet sein, bei der es möglich ist Rückmeldungen über Produkte zu geben.

Als weitere Ausführungsform ist es beispielsweise denkbar, dass insbesondere mobile Bedienvorrichtungen, wie beispielsweise persönliche mobile Kommunikationsgeräte 22, auch zur geographischen Zuordnung von im Ladenlokal befindlichen Kunden herangezogen werden. So können beispielsweise aufgrund über die Leuchte 1, 18, 20 abgegebene gepulste Lichtsignale von dem persönlichen mobilen Kommunikationsgerät 22 erfasst werden und somit eine räumliche Zuordnung der Person in dem Ladenlokal bezüglich des Kassenbereichs festgestellt werden.

Auch möglich sind andere Lokalisierungsmöglichkeiten, wie beispielsweise Bewegungssensoren, welche eine genaue Position einer Person 44 im Ladenlokal erfassen, und darauf aufbauend unter Verwendung weiterer Daten eine Prognose über zu erwartende Wartezeiten an Kassen 36, 37, 38 erstellen. Diese Information zu einer zu erwartenden Wartezeit ist in einer Anwendung des erfindungsgemäßen Verfahrens vorteilhaft für Personal in einem Ladenlokal zu verwenden, das mittels des Signals, das eine Wartezeitinformation umfasst, eine verbesserte Planung des Personaleinsatzes, beispielsweise hinsichtlich des Öffnens weiterer Kassen zur Verkürzung einer Wartezeit der Kunden an den Kassen 36, 37 38 erhalten kann.

Fig.3 zeigt eine schematische Ausgestaltung eines Beleuchtungssystems in einem Kassenbereich eines Ladenlokals unter Nutzung der vorliegenden Erfindung.

Der Kassenbereich wird durch eine Leuchte 1 mit Leuchtmitteln 2.1 und 3.1 ausgeleuchtet. Die Leuchte 1 weist neben den unter Bezug auf Figur 1 bereits diskutierten Zusatzmodulen eine weitere Lautsprechereinheit 30 auf, die angesteuert durch die Steuereinheit 16, akustische Informationen und Hinweise an im Ladenlokal anwesende Kunden und Personal zu geben. Weiter ist eine optische Anzeigeeinrichtung 31 gezeigt, die ebenfalls von der Steuereinheit 16 der Leuchte 16 angesteuert werden kann und über einen Bildschirm verfügt, über den insbesondere eine Wartezeitinformation optisch signalisiert werden kann.

In Figur 3 ist die Kommunikation der Leuchte 1 mit den dargestellten, extern zur Leuchte 1 angeordneten Modulen Lautsprechereinheit 30, optische Anzeigeeinrichtung 31 und Funkeinheit 12 lediglich schematisch, als bidirektionale oder unidirektionale ausgebildete Verbindung gezeigt. Ohne Einschränkung kann die im Regelfall unidirektionale Verbindung von der Leuchte 1 insbesondere zu der Lautsprechereinheit 30 und der optische Anzeigeeinrichtung 31 auch als Verbindung über moduliertes Licht 27, ausgestrahlt von dem Leuchtmittel 3.1 ausgeführt sein. Hierzu sind erfindungsgemäß geeignete Empfangs- und Auswertemittel in der Lautsprechereinheit 30 und der optischen Anzeigeeinrichtung 31 vorzusehen.

In dem durch die Leuchte 1 ausgeleuchteten Kassenbereich sind nach dem in Figur 3 dargestellten Beispiel drei Kassen 36, 37, 38 angeordnet, die jeweils eine zugeordnete Warteschlange 39, 40, 41 eine oder mehrere Personen 44 mit jeweils einem Einkaufswagen 42 umfassen. Der gezeigte Einkaufswagen 42 kann ebenso einen tragbaren Einkaufskorb oder jede andere geeignete Form eines mobilen Behälters darstellen.

In Figur 3 ist jeder Einkaufswagen 42 mit einer Druckerfassungsvorrichtung 43, umfassend jeweils mindestens einen Drucksensor und ein zugeordnetes Funkmodul, ausgestattet. Die Druckerfassungsvorrichtung 43 ist beispielsweise so in den mobilen Behälter 42 integriert, dass sie einen Druckmesswert ermittelt, der einem durch die Gewichtskraft der in den Einkaufswagen 42 auf eine Bodenfläche des Einkaufwagens 42 ausgeübt Druck entspricht. Dieser ermittelte Druckmesswert ist als Richtwert einer Füllung des Einkaufwagens 42 mit Waren als etwa proportional anzunehmen. Der Druckmesswert wird im dargestellten Ausführungsbeispiel in der Druckerfassungsvorrichtung 43 vorverarbeitet und in einem Messsignal über das zugeordnete Funkmodul des Einkaufswagens 42 an die Funkeinheit 12 der Leuchte 1 übermittelt.

Alternativ oder kumulativ kann eine Füllung eines Einkaufswagens 42 auch über eine in Figur 3 nicht gezeigte Abfragevorrichtung ermittelt werden, die beispielsweise an den im Einkaufswagen 42 befindliche Waren angebrachte Identifizierungsmittel erfasst und eine daraus abgeleitete Information über ein Funkmodul angeordnet in dem Einkaufwagen 42 an die Funkeinheit 12 der Leuchte 1 übermittelt. Eine derartige Erfassung ist in einem Ausführungsbeispiel über RFID (engl. Radio Frequeny Identifcation and Detection) Transponder an den Waren und in den Einkaufswagen 42 angeordnete zugehörige RFID Abfragemittel realisiert.

Weitere Erfassungsmittel, die für eine Abschätzung einer Wartezeit an den Kassen relevante Information ermitteln, sind in Figur 3 nicht dargestellte ergänzende Sensoren, die auf einem Transportband an der Kasse liegende Waren erfassen. Solche ergänzenden Sensoren können beispielsweise ebenfalls als Drucksensoren, als Ultraschallsensoren oder auch mittels Lichtschranken realisiert werden. Die durch diese ergänzenden Sensoren ermittelten Informationen können über eine Funkverbindung zu der Funkeinheit 12 der Leuchte 1 oder durch eine weitere nicht dargestellte Netzwerkverbindung der Kassen 36, 37, 38 an eine zentrale Steuereinheit oder zu der Steuereinheit 16 der Leuchte 1 übertragen werden.

Weiter ist die Leuchte 1 in Figur 3 vorteilhaft dazu ausgebildet, die Anzahl der Einkaufswagen 42 oder direkt die Anzahl der Personen 44 in den einzelnen Warteschlangen 39, 40, 41 zu erfassen. Eine entsprechend Erfassung der Anzahl der Personen 44 in den Warteschlangen wird in einem Ausführungsbeispiel des erfindungsgemäßen Beleuchtungssystems über eine optische Erkennung aus einem Kamerabild einer Überwachungskamera ermittelt und an die Steuereinheit 16 der Leuchte 1 über die Datenverbindung 8 oder eine zentrale Steuereinheit übertragen.

Aus den erfassten Daten über die Anzahl der Personen 44 in den jeweiligen Warteschlangen 39, 40, 41, die Anzahl und/oder des Gewichts der Waren einerseits in den Einkaufswagen 42 selbst und zum Kassieren bereitgestellte Waren an den Kassen 36, 37, 38 ist eine Wartezeit für einen weitere Person 44, die sich in der jeweiligen Warteschlange bereitstellt, ermittelbar, oder zumindest abschätzbar. Aus den jeweiligen Voraussagen für eine Wartezeit in den einzelnen Warteschlangen 39, 40, 41 ist eine Empfehlung für eine Person 44, an welcher der Kassen 36, 37, 38 sie eine kürzeste Wartezeit bis zum Abschluss des Bezahlvorgangs hat, und wie lange diese Wartezeit voraussichtlich sein wird, zu ermitteln. Diese Ermittlung kann in einer zentralen Steuereinheit des Beleuchtungssystems oder in der Steuereinheit 16 der Leuchte 1 erfolgen.

Erfindungsgemäß wird die ermittelte Wartezeitinformation in einem Signal an mindestens eine abgesetzte Ausgabevorrichtung übermittelt. In Figur 1 ist als Beispiel eine optische Anzeigeeinrichtung 31 dargestellt, die optisch die einzelnen Warteschlange 39, 40, 41 und in grafischer Form für jede Warteschlange 39, 40, 41 einen Pfeil mit einer Länge proportional einer Prognose einer Wartezeit für diese Schlange signalisiert. In Figur 3 ist die vorausgesagte Wartezeit für den dargestellten Zeitpunkt für die Warteschlange 39 an der Kasse 36 am geringsten, da die einzige Person 44 der Warteschlange 39 die geringste Anzahl Waren in einem unmittelbaren Erfassungsbereich der Kasse 36, beispielsweise einem Transportband und in dem, der Person 44 zuzuordnenden Einkaufswagen 42 aufweist.

Es ist ebenso möglich, dass die optische Anzeigeeinrichtung 31 eine bestimmte Warteschlange 36 mit der kürzesten Wartezeit in Ihrer Darstellung besonders kennzeichnet, wie dies entsprechend der Situation in Figur 3 für die linke Warteschlange 39 mittels einem Marker in der grafischen Darstellung der Warteschlange erfolgt. Weiter ist es nach einem vorteilhaften Ausführungsbeispiel auch möglich, die vorausgesagte Wartezeit für alle Warteschlangen 39, 40, 41 und/oder die Warteschlange 36 mit der kürzesten Wartezeit darzustellen.

Besonders vorteilhaft ist es, wenn weitere Anzeigevorrichtungen 32 an zumindest einer Kasse36 angeordnet sind und über ein lichtempfindliches Element 34, beispielsweise einen Fotodetektor, die mittels modulierten Lichts 27 ausgestrahlte Wartezeitinformation empfangen und auf ihrem Bildschirm darstellen.

Ebenso ist es möglich, dass in einer Leuchte 1 angeordnete oder extern angeordnete Projektionseinheiten eine optische Führung einer Person 44 hin zu der Warteschlange 36 mit der kürzesten Wartezeit mittels auf den Boden projizierter Informationselementen, beispielsweise Richtungspfeile projiziert durch Laserdioden, übernimmt.

Besonders bevorzugt ist, wenn die über moduliertes Licht 27 ausgesandte Wartezeitinformation von einer abgesetzten Ausgabevorrichtung 22 in Form eines, einer Person 44 zugeordneten persönlichen mobilen Kommunikationsgerät 22, empfangen wird und auf einem Bildschirm 26 des persönlichen mobilen Kommunikationsgeräts 22 dargestellt wird. In Figur 3 zeigt die auf dem Bildschirm 26 dargestellte Nutzeroberfläche sowohl eine grafische Darstellung 28 der Warteschlangen 39, 40, 41 mit einer vergleichenden Information der jeweiligen Wartezeiten wie vorstehend unter Bezug auf die optische Anzeigeeinrichtung 31 dargestellt, als auch eine direkte numerische Angabe 29 einer vorausgesagten Wartezeit für die Warteschlange 36 mit der niedrigsten vorausgesagten Wartezeit.

Die Erfindung ist nicht auf das dargestellte Ausführungsbeispiel beschränkt. Wie bereits angedeutet, kann das Beleuchtungssystem zur Übertragung auch weiterer anwendungsbezogener Informationen in geeignet modulierten Lichtsignalen an räumlich abgesetzte Ausgabeeinrichtungen 22 genutzt werden. Darüber hinaus ist eine Übertragung von Wartezeitinformation ebenso über eine in die Leuchte 1, 18, 20 eingerüstete Funkeinheit 12 möglich.

Weiter kann das erfinderische Beleuchtungssystem mittels dem Verkaufspersonal zugeordneten abgesetzten Ausgabevorrichtungen und dem Empfang von Wartezeitinformation vorteilhaft zur Steuerung des Öffnens und Schließens weiterer Kassen bei Wartezeiten, die einen Grenzwert überschreiten, eingesetzt werden.

Alle vorstehend beschriebenen Merkmale oder in den Figuren dargestellten Merkmale sind im Rahmen der in den Patentansprüchen definierten Erfindung beliebig vorteilhaft miteinander kombinierbar.

## Patentansprüche

1. Beleuchtungssystem mit mindestens einer Leuchte (1, 18, 20),
wobei die mindestens eine Leuchte (1, 18, 20) zumindest ein Leuchtmittel (2, 3) und ein Steuermittel (16) ausgelegt zur Steuerung einer Lichtabgabe des zumindest einen Leuchtmittels (3) umfasst, und
das Steuermittel (16) dafür ausgelegt ist, ein Signal mittels Modulation des von dem Leuchtmittel (3) emittierten Lichts an mindestens eine abgesetzte Ausgabevorrichtung (22) zu übertragen,
**dadurch gekennzeichnet,**
**dass**
das Steuermittel (16) oder eine zentrale Steuereinheit des Beleuchtungssystems ausgelegt sind, auf Basis einer erfassten Anzahl von Einkaufswagen (42) oder von Personen (44) in einzelnen Warteschlangen (39, 40, 41) und einer Anzahl und/oder eines Gewichts der Waren in den Einkaufswagen (42) und bereitgestellter Waren an den Kassen 36, 37, 38 eine Wartezeitinformation zu ermitteln,
wobei das emittierte Licht unter Berücksichtigung der Wartezeitinformation moduliert wird.

2. Beleuchtungssystem nach Anspruch 1,
**dadurch gekennzeichnet,**
**dass** das Steuermittel (16) ausgelegt ist, das Signal kontinuierlich zu senden und/oder periodisch und/oder auf eine Anfrage der mindestens einen abgesetzten Ausgabevorrichtung (22) zu senden.

3. Beleuchtungssystem nach einem der Ansprüche 1 oder 2,
**dadurch gekennzeichnet,**
**dass** das Beleuchtungssystem eine Ultraschalleinheit (14) umfasst, wobei die Ultraschalleinheit (14) ausgelegt ist, eine Information über Waren in mindestens einem mobilen Behälter (42) zu ermitteln, und
**dass** die Steuermittel (16) oder eine zentrale Steuereinheit ausgelegt ist, auf Basis dieser Information über die Waren in dem mindestens einen mobilen Behälter (42) die Zeitinformation über die Wartezeiten an einer Kasse (36, 37, 38) und zumindest einer weiteren Kasse (36, 37, 38) zu ermitteln.

4. Beleuchtungssystem nach einem der Anspruch 1 bis 3,
**dadurch gekennzeichnet,**
**dass** die mindestens eine abgesetzte Ausgabevorrichtung (22) ein mobiles persönliches Gerät und/oder eine fest installierte Anzeigevorrichtung (31, 32) und/oder eine an einem bewegbaren Behälter installierte Anzeigevorrichtung und/oder eine Projektionsvorrichtung für ein Informationselement und/oder eine akustische Wiedergabevorrichtung (30) umfasst.

5. Beleuchtungssystem nach einem der Ansprüche 1 bis 4,
**dadurch gekennzeichnet,**
**dass** das Beleuchtungssystem als Leuchte (1, 18, 20) ein Lichtschienensystem, eine Punktlichtquelle, eine wandmontierte oder regalmontierte Leuchte (18) und/oder eine deckenmontierte Leuchte (20) umfasst.

6. Beleuchtungssystem nach einem der Ansprüche 1 bis 6,
**dadurch gekennzeichnet,**
**dass** das Beleuchtungssystem Detektionsmittel umfasst, die ausgelegt sind, eine Person (44) zu detektieren, und
das Beleuchtungssystem ausgelegt ist, die Wartezeitinformation zu senden, wenn das Detektionsmittel eine oder mehrere Personen (44) detektiert.

7. Beleuchtungssystem nach einem der Ansprüche 1 bis 6,
**dadurch gekennzeichnet,**
**dass** die Leuchte (1, 18, 20) Funkmittel (12) umfasst, wobei die Funkmittel (12) geeignet sind, die Wartezeitinformation zu übertragen und/oder ein Antwortsignal der zumindest einen abgesetzten Ausgabevorrichtung (22) zu empfangen und/oder ein Messsignal zu empfangen.

8. Beleuchtungssystem umfassend eine Beleuchtungsvorrichtung nach Anspruch 7, **dad**
**urch gekennzeichnet,**
dass eine Druckerfassungsvorrichtung (43) angeordnet in mindestens einem mobilen Behälter (42) dafür eingerichtet ist, einen Messwert zu ermitteln und in dem Messsignal an die Beleuchtungsvorrichtung (1, 18, 20) zu übermitteln.

9. Beleuchtungssystem nach Anspruch 8,
**dadurch gekennzeichnet,**
**dass** das Steuermittel (16) und/oder eine zentrale Steuereinheit dafür ausgelegt ist, die Wartezeitinformation aus dem empfangenen Messwert und/oder weiteren Daten zu ermitteln.

10. Beleuchtungssystem nach einem der Ansprüche 1 bis 9,
**dadurch gekennzeichnet,**
**dass** zumindest eine abgesetzte Ausgabevorrichtung (32) angeordnet an der Kasse (36) und/oder der zumindest einen weiteren Kasse (36) ausgelegt ist, die Wartezeitinformation zu empfangen und die empfangene Wartezeitinformation auszugeben.

## Claims

1. A lighting system having at least one lamp (1, 18, 20),
wherein the at least one lamp (1, 18, 20) comprises at least one illumination means (2, 3) and a control means (16) designed for controlling a light output of the at least one illumination means (3), and
the control means (16) is designed to transmit a signal by means of modulation of the light emitted by the illumination means (3) to at last one remote output device (22),
**characterized in**
**that** the control means (16) or a central control unit of the lighting system is designed to determine waiting time information on the basis of a detected number of shopping carts (42) or of persons (44) in queues (39, 40, 41) and a number and/or a weight of the goods in the shopping carts (42) and provided goods at the checkout counters (36, 37, 38),
wherein the emitted light is modulated taking into account the waiting time information.

2. A lighting system according to Claim 1,
**characterized in**
**that** the control means (16) is designed to send the signal continuously and/or periodically and/or upon request of the at least one remote output device (22).

3. A lighting system according to any one of Claims 1 to 2,
**characterized in**
**that** the lighting system comprises an ultrasonic unit (14), wherein the ultrasonic unit (14) is designed to determine information about goods in at least one mobile container (42), and that the control means (16) or a central control unit is designed to determine the time information about the waiting times at one checkout counter (36, 37, 38) and at least one further checkout counter (36, 37, 38) on the basis of this information about the goods in the at least one mobile container (42).

4. A lighting system according to any one of Claims 1 to 3,
**characterized in**
**that** the at least one remote output device (22) comprises a mobile personal device and/or a permanently installed display device (31, 32) and/or a display device installed on a movable container and/or a projection device for an information element and/or an acoustic reproduction device (30).

5. A lighting system according to any one of Claims 1 to 4,
**characterized in**
**that** the lighting system as a lamp (1, 18, 20) comprises a light rail system, a point light source, a wall-mounted or shelf-mounted lamp (18) and/or a ceiling-mounted lamp (20).

6. A lighting system according to any one of Claims 1 to 6,
**characterized in**
**that** the lighting system comprises detection means, which are designed to detect a person (44), and
the lighting system is designed to send the waiting time information, if the detection means detects one or several persons (44).

7. A lighting system according to any one of Claims 1 to 6,
**characterized in**
**that** the lamp (1, 18, 20) comprises radio means (12), wherein the radio means (12) are suitable for transmitting the waiting time information and/or receiving a response signal of the at least one remote output device (22) and/or receiving a measurement signal.

8. A lighting system comprising a lighting device according to Claim 7,
**characterized in**
**that** a pressure detecting device (43) arranged in at least one mobile container (42) is configured for determining a measured value and transmitting it in the measurement signal to the lighting device (1, 18, 20).

9. A lighting system according to Claim 8,
**characterized in**
**that** the control means (16) and/or a central control unit is designed for determining the waiting time information from the received measured value and/or further data.

10. A lighting system according to any one of Claims 1 to 9,
**characterized in**
**that** at least one remote output device (32) arranged at the checkout counter (36) and/or the at least one further checkout counter (36) is designed to receive the waiting time information and to output the received waiting time information.

## Revendications

1. Système d'éclairage avec au moins un luminaire (1, 18, 20),
l'au moins un luminaire (1, 18, 20) comprenant au moins un moyen d'éclairage (2, 3) et un moyen de commande (16) conçu pour le contrôle d'une émission de lumière de l'au moins un moyen d'éclairage (3) et
le moyen de commande (16) étant conçu pour transmettre un signal par modulation de la lumière émise par le moyen d'éclairage (3) à au moins un dispositif de sortie (22) distant,
**caractérisé en ce que**
le moyen de commande (16) ou une unité de commande centrale du système d'éclairage sont conçus pour déterminer, sur la base d'un nombre détectée de caddies (42) ou de personnes (44) dans différentes files d'attentes (39, 40, 41) et d'un nombre et/ou d'un poids des articles dans le caddie (42) et des articles mis à disposition au niveau des caisses (36, 37, 38), une information de temps d'attente,
la lumière émise étant modulée en tenant compte de l'information de temps d'attente.

2. Système d'éclairage selon la revendication 1,
**caractérisé en ce que**
le moyen d'éclairage (16) est conçu pour émettre le signal de manière continue et/ou de manière périodique et/ou sur une demande du dispositif de sortie (22) distant.

3. Système d'éclairage selon l'une des revendications 1 ou 2,
**caractérisé en ce que**
le système d'éclairage comprend une unité à ultrasons (14), l'unité à ultrasons (14) étant conçue pour déterminer une information concernant les articles dans au moins un récipient mobile (42) et
les moyens de commande (16) ou une unité de commande centrale sont conçus pour déterminer, sur la base de cette information concernant les articles dans au moins un récipient mobile (42), l'information de temps concernant les temps d'attente au niveau d'une caisse (36, 37, 38) et d'au moins une autre caisse (36, 37, 38).

4. Système d'éclairage selon l'une des revendications 1 à 3,
**caractérisé en ce que**
l'au moins un dispositif de sortie distant (22) comprend un appareil personnel portatif et/ou un dispositif d'affichage installée de manière fixe (31, 32) et/ou un dispositif d'affichage installé sur un récipient mobile et/ou un dispositif de projection pour un élément d'information et/ou un dispositif de lecture acoustique (30).

5. Système d'éclairage selon l'une des revendications 1 à 4,
**caractérisé en ce que**
le système d'éclairage comprend, en tant que luminaire (1, 18, 20), un système à rail lumineux, une source de lumière ponctuelle, un luminaire mural ou monté sur des rayonnages (18) et/ou un luminaire monté au plafond (20).

6. Système d'éclairage selon l'une des revendications 1 à 6,
**caractérisé en ce que**
le système d'éclairage comprend des moyens de détection qui sont conçus pour détecter une personne (44) et
le système d'éclairage est conçu pour envoyer l'information de temps d'attente lorsque le moyen de détection détecte une ou plusieurs personnes (44).

7. Système d'éclairage selon l'une des revendications 1 à 6,
**caractérisé en ce que**
le luminaire (1, 18, 20) comprend des moyens radio (12), les moyens radio (12) étant conçus pour transmettre l'information de temps d'attente et/ou pour recevoir un signal de réponse de l'au moins un dispositif de sortie distant (22) et/ou pour recevoir un signal de mesure.

8. Système d'éclairage comprenant un dispositif d'éclairage selon la revendication 7, **caractérisé en ce que**
un dispositif de mesure de pression (43) disposé dans au moins un récipient mobile (42) est conçu pour déterminer une valeur de mesure et la transmettre dans le signal de mesure au dispositif d'éclairage (1, 18, 20).

9. Système d'éclairage comprenant un dispositif d'éclairage selon la revendication 8,
**caractérisé en ce que**
le moyen de commande (16) et/ou une unité de commande centrale est conçu pour déterminer l'information de temps d'attente à partir de la valeur mesure reçue et/ou d'autres données.

10. Système d'éclairage selon l'une des revendications 1 à 9,
**caractérisé en ce que**
au moins un dispositif de sortie distant (32) disposé au niveau de la caisse (36) et d'au moins un autre caisse (36), est conçue pour recevoir l'information de temps d'attente et d'afficher l'information de temps d'attente reçue.
